# EUROPÄISCHE PATENTSCHRIFT

(11) **EP 0 395 921 B1**
(45) Veröffentlichungstag und Bekanntmachung des Hinweises auf die Patenterteilung: **13.07.1994**
(21) Anmeldenummer: 90106901.3
(22) Anmeldetag: 10.04.1990
(51) Int. Cl.: B41F 21/04

(54) **Greifereinrichtung an Bogenrotationsdruckmaschinen**
Gripping device for rotary sheet printing machine
Dispositif à pinces pour machine à imprimer des feuilles rotative

(30) Priorität: 03.05.1989 DE 3914646
(43) Veröffentlichungstag der Anmeldung: 07.11.1990
(73) Patentinhaber: Heidelberger Druckmaschinen Aktiengesellschaft, D-69019 Heidelberg (DE)
(72) Erfinder: Bergmeier, Dieter, W-6900 Heidelberg (DE); Hiltwein, Hans-Peter, W-6833 Waghäusel 2 (DE)
(74) Vertreter: Stoltenberg, Heinz-Herbert Baldo

(56) Entgegenhaltungen:
- DE-A- 1 908 181
- DE-A- 2 836 087
- US-A- 1 519 944

## Beschreibung

Die Erfindung betrifft eine Greifereinrichtung an Bogenrotationsdruckmaschinen gemäß Gattungsbegriff des Hauptanspruches.

Bei den bekannten Lösungen dieser Art (DE-OS 37 10 355) wird angestrebt, daß sich der Bogen bei der Schließbewegung des Greifers nicht aus seiner positionierten Lage im Greifermaul heraus in Umfangsrichtung des Zylinders verschiebt. Die vorbekannten Lösungen erreichen dieses Ziel nur unvollkommen; das durch die Gelenkstelle ermöglichte Einknicken des Greiferarmes an der entsprechenden Stelle bewirkt, daß diese Einknickbewegung noch eine Schiebebewegung auf den schon gefaßten Bogens ausübt. Dies ist ungünstig und je nach Dicke bzw. Qualität des zu bedruckenden Materiales auch für das Bogenmaterial und nicht nur für die Positionierung des Bogens auf dem entsprechenden Zylinder von Nachteil. Die entsprechende Gelenkstelle darf deshalb jedenfalls nur äußerst kleine (Knick)-Bewegungen zulassen.

Aufgabe der vorliegenden Erfindung ist es, eine gattungsgemäße Greifereinrichtung so auszugestalten, daß bei gleich einfacher Bauform ohne steuerungstechnischen zusätzlichen Aufwand erreicht ist, daß auch nach Schließen des Greifers keine nachteilige Schubbewegung mehr auf den Bogen ausgeübt wird.

Gelöst ist dies durch die im Kennzeichen des Hauptanspruches angegebene Erfindung. Die Unteransprüche stellen vorteilhafte Weiterbildungen dar.

Zufolge dieser Ausgestaltung ist eine Greifereinrichtung an Bogenrotationsdruckmaschinen geschaffen, bei denen eine äußerst genaue Positionierung des Bogens möglich ist, dadurch, daß auch nach Schließen des Greifers und etwaigem durch die Gelenkstelle ermöglichten Einknicken des Greiferarmes keine aus dem Greifermaulbereich heraus entgegen der Drechrichtung des Zylinders gerichtete Schubbewegungskomponente mehr auf den Bogen einwirkt. Zufolge der Tatsache, daß die Gelenkstelle auf der entsprechenden Verbindungslinie bzw. darunter - und dies dann auch noch möglichst nahe darunter - liegt, entfällt jede in Schubrichtung weisende Verlagerung des Greiferfingers nach dessen Aufsetzen auf den Bogen mit anschließendem Bewegen um die Gelenkstelle. Das hat zur Folge, daß man diese gelenkstellenabhängige Bewegung des Greifers in sich auch ohne weitere Nachteile über einen größeren, besser abzufedernde Bewegungsweg durchführen kann, um beispielsweise insoweit mit den gleichen Mitteln diejenigen Vorteile zu erreichen, die bei anders gestalteten Greiferanordnungen (z. B. EP-OS 212 365) erzielt sind dadurch, daß man die auf den Bogen aufsetzende Fläche des Greiferfingers als unelastisches Druckstück ausbildet, welches aber von einer elastischen Zwischenschicht am Greiferfinger getragen ist. Selbst die mit solchen Versionen erreichbaren Abpolsterungseffekte kann der anmeldungsgemäße Lösungsweg verwirklichen, dies jedoch ohne die bei diesen vorbekannten Konzeptionen unvermeidlichen Schubbewegungen, die beim Schließen des Greifers auf den Bogen ausgeübt werden.

Weitere Vorteile und Einzelheiten ergeben sich anhand der nachfolgenden Beschreibung mehrerer Ausführungsbeispiele der Erfindung, dargestellt in den Zeichnungen. Es zeigen diesbezüglich:
- Fig. 1: eine Seitenansicht einer Greifereinrichtung, gemäß der ersten Ausführungsform;
- Fig. 2: einen schematisch dargestellten Bewegungsablauf einer Greifereinrichtung;
- Fig. 3: eine Schnittdarstellung eines Greiferarms gemäß der zweiten Ausführungsform;
- Fig. 4: eine Schnittdarstellung gemäß der Linie IV-IV in Fig. 3;
- Fig. 5: eine Schnittdarstellung des Greiferarms gemäß der dritten Ausführungform;
- Fig. 6: eine Schnittdarstellung des Greiferarms gemäß der vierten Ausführungsform;
- Fig. 7: eine Schnittdarstellung des Greiferarms gemäß der fünften Ausführungsform;
- Fig. 8: eine Schnittdarstellung des Greiferarms gemäß der sechsten Ausführungsform;
- Fig. 9: eine Schnittdarstellung des Greiferarms gemäß der siebten Ausführungsform;
- Fig. 10: eine Schnittdarstellung des Greiferarms gemäß der achten Ausführungsform;
- Fig. 11: eine Draufsichtdarstellung gemäß Fig. 10;
- Fig. 12: eine Draufsichtdarstellung gemäß der neunten Ausführungsform als Variante der Lösung gemäß Fig. 11;
- Fig. 13: eine Seitenansicht der Greifereinrichtung gemäß der zehnten Ausführungsform; und
- Fig. 14: eine Seitenansicht der Greifereinrichtung gemäß der elften Ausführungsform.

Die dargestellte Greifereinrichtung 1 besitzt einen Greiferarm 2, einen Greiferfinger 3 und eine V-förmige Verbindung 4 zwischen Greiferfinger 3 und Greiferarm 2. Der Druckfläche 5 des Greiferfingers 3 liegt der Bogengreiferauflage 6 gegenüber. Die beiden Schenkel 7, 8 der V-förmigen Verbindung 4 bilden den Spalt S. Das Material des V-Scheitels VS bildet die Gelenkstelle 14, die etwa zwischen Spaltunterkante S‴ und Unterkante 4′ der V-förmigen Verbindung 4 liegt. Der Greiferarm 2 ist mittels zweier Schrauben 10, 11 auf dem Greifergehäuse 12 befestigt, das um den Greiferwellen-Mittelpunkt M schwenkbar ist (gemäß Fig. 1). Die Druckfläche 5 des Greiferfingers 3 liegt auf der einen Seite der Verbindungslinie L-L zwischen Greiferwellen-Mittelpunkt M und Vorderkante 13 der Greiferfingerdruckfläche 5. Auf der anderen Seite (oder auch genau auf der Verbindungslinie L-L) liegt die Gelenkstelle 14. Bei nur um wenige Gerade um den Mittelpunkte M verdrehter Greiferwelle bewirkt der die Gelenkstelle 14 mit elastischer Rückstellkraft bildende V-Scheitel VS eine Verschmälerung des Spaltes S. Diese tritt nach dem Schließen des Greifers 1 ein. Dabei ist durch die Lage der Gelenkstelle eine Verschiebung des Bogens in Umfangsrichtung des Zylinders, Pfeil x, gemäß Fig. 2 verhindert.

In Fig. 3 ist die Gelenkstelle 14 selbst nicht elastisch. Vielmehr bilden zwei getrennte V-Schenkel 7, 8 einen gelenkpfannenartigen Verbindungseingriff 15. Der Schenkel 8 umschließt mit seiner Wölbung 16 die Unterkante 17 des vom Greiferarm 2 ausgehenden Schenkels 7 mit einem Winkel α von ungefähr 120°. Die Rückstellkraft wird von einem elastischen Polster 20 erzeugt, das in dieser Ausführung in schwalbenschwanzförmigen Führungen 18, 19 in den Spaltbegrenzungswänden S′ und S˝ der Schenkel 7, 8 gehalten wird. Dieses kann auch aufgeklebt oder aufgespritzt sein. Die Unterkante 17 des V-Schenkels 7 besitzt, wie in Fig. 4 zu sehen, eine konvexe Ausformung 21. Diese Ausformung 21 hat u. a. den Vorteil, daß sie bei nicht genau paralleler Gegenüberstellung von Greiferfinger-Druckfläche 5 und Bogengreiferauflage 6 automatisch eine Parallelität erzeugt, da der Schenkel 8 sich selbst in parallele Zuordnung zur Bogengreiferauflage 6 verstellt. Der Zusammenhalt der Teile 7 und 8 ist z. B. nur durch die Schwalbenschwanz-Verbindung ausreichend gegeben.

Die Gelenkstelle 14 kann, wie die Fig. 5 - 7 dargestellen, mittels eines Zapfens 22 gebildet sein, der in der Mitte durch den V-Schenkel 8 umschlossen ist und an seinen Enden vom V-Schenkel 7 getragen wird, der einen von unten nach oben gerichteten Einschnitt 23 aufweist, in dem sich die Umschließung 24 des Zapfens 22 bewegen kann. Der V-Schenkel 8 kann, wie in den oben genannten drei Ausführungsbeispielen zu sehen, einen balligen Verlauf der Spaltbegrenzungswand S′ aufweisen. Diese Ausformung 25 hat u.a. den Vorteil, daß die die elastischen Rückstellkräfte erzeugenden Einsätze verschiedenartig sein können, sie können sowohl als elastisches Polster 26, als Druckfeder 27 oder als Blattfeder 28 gestaltet sein. Die Balligkeit der Anlagefläche vergrößert dieselbe bei gleich großem Spalt, was z.B. von Vorteil für die Kompression, eine etwaige Klebebefestigung usw. sein kann.

Die als Federabschnitt 29 ausgebildete Gelenkstelle 14 der Fig. 8 und 9 steht im rechten Winkel zu den Spaltbegrenzungswänden S′ und S˝, die die elastischen Rückstellkräfte erzeugenden elastischen Polsters 20 (z. B. Hartgummi, Kunststoff) aufnehmen. In Fig 8. ist der Federabschnitt 29 von unten gegen die V-Schenkel 7, 8 gesetzt. In Fig. 9 bildet der Federabschnitt 29 die Verbindung zwischen den V-Schenkeln 7, 8, indem Blattfedern in Nuten 30, 31 im unteren Viertel des V-Abschnitts 4 eingeführt sind.

In den Fig. 10 und 11 ist das Polster 20 in einem Langloch, einer Bohrung 33 oder mehreren davon gehalten. Diese sind im unteren Teil 34 des V-Abschnitts 4 angeordnet. Das elastische Polster 20 hat auf seiner Unterseite eine zapfenförmige Ausbildung 35, die etwa den Durchmesser der Bohrung 33 besitzt. Der obere Teil des Polsters 20 ist etwa keilförmig und den Spaltbegrenzungswänden S' und S'' angepaßt. Der untere Teil 34 des V-Abschnittes 4 bildet hier die Gelenkstelle 14. Die Schwächung durch das Loch 33 erfolgt, um die Gelenkfähigkeit zu erhöhen.

Der V-Scheitel VS kann, wie in Fig. 12 zu sehen, seine elastischen Rückstellkräfte auch eine von außen ansetzende Verschmälerung durch die seitliche Einschnürung 36, 37 bilden.

Bei gemäß Fig. 13 winklig zum Greifergehäuse 38 sitzendem Greiferarm 2 bilden in der Breitseite des Greiferarmes 2 angebrachte Kerben 40 bzw. 40' bzw. der dazwischenliegende Abschnitt die Knickbiegestelle 41, welche dann die Gelenkstelle darstellt.

Bei der in Fig. 14 dargestellten Greifereinrichtung 1 ist der Greiferarm 2 durch eine querschnittsgleiche V-förmige Erstreckung 42 gebildet. Der V-Scheitel VS liegt etwa mittig zur Verbindungslinie L-L als Umkehrpunkt im Verlauf des Greiferamrs 2.

In allen dargestellten Ausführungen liegt der V-Scheitel VS bzw. die Gelenkstelle 14 unterhalb der Linie L-L. Die V-Schenkel tauchen etwa radial in eine entsprechende Zylindergrube ein.

## Patentansprüche

1. Greifereinrichtung (1) an Bogen-Rotationsdruckmaschinen, bestehend aus einer Bogengreiferauflage (6) und einem Bogengreifer (1'), der einen um eine Greiferwelle schwenkbares Greifergehäuse (12) mit Greiferarm (2) aufweist, welcher eine Gelenkstelle (14) mit elastischer Rückstellkraft besitzt, die nahe dem Ansatz eines Greiferfingers (3) angeordnet ist, dessen Druckfläche (5) auf der einen Seite der Verbindungslinie (L-L) zwischen Greiferwellen-Mittelpunkt (M) und Vorderkante (13) der Greiferfinger-Druckfläche (5) liegt,
**dadurch gekennzeichnet,**
daß die Gelenkstelle (14) auf der Verbindungslinie (L-L) oder auf der dem Greiferfinger (3) gegenüberliegenden Seite der Verbindungslinie (L-L) angeordnet ist.

2. Greifereinrichtung nach Anspruch 1,
**dadurch gekennzeichnet,**
daß die als elastische Knickbiegestelle ausgebildete Gelenkstelle (14) mittels eines von der Greiferoberseite in den Greifer (1) hinein bis etwa zur Verbindungslinie (L-L) reichenden Spaltes (S) erzeugt und von dem jenseits der Verbindungslinie (L-L) liegenden V-Scheitel (VS) des Greiferfingeransatzes (3') gebildet ist, welcher bis unterhalb der Bogengreiferauflage (6) ragt.

3. Greifereinrichtung nach Anspruch 2,
**dadurch gekennzeichnet,**
daß die Gelenkstelle (14) von einem Gelenkzapfen (22) gebildet ist und der Spalt (S) ein die elastische Rückstellkraft verkörperndes Polster (20) enthält.

4. Greifereinrichtung nach Anspruch 3,
**dadurch gekennzeichnet,**
daß mindestens die eine Anlagefläche (A) zwischen Polster (20) und Spaltbegrenzungswand (S') ballig geformt ist.

5. Greifereinrichtung nach Anspruch 2,
**gekennzeichnet durch** eine den Spalt (S) überbrückende Druckfeder (27).

6. Greifereinrichtung nach Anspruch 2 oder 3,
**dadurch gekennzeichnet,**
daß das Polster (20) im formschlüssigen Eingriff zu den Spaltbegrenzungswänden (S) bzw. (S'') steht.

7. Greifereinrichtung nach Anspruch 6,
**dadurch gekennzeichnet,**
daß der formschlüssige Eingriff durch Schwalbenschwanzvorsprünge (18, 19) des Polsters (20) erzielt ist.

8. Greifereinrichtung nach Anspruch 2,
**gekennzeichnet durch** eine im Spalt (S) angeordnete Blattfeder (28).

9. Greifereinrichtung nach einem oder mehreren der Ansprüche 1 bis 8,
**dadurch gekennzeichnet,**
daß die Gelenkstelle (14) von einem im Bereich des V-Scheitels (VS) angeordneten Federabschnitt (29) gebildet ist.

10. Greifereinrichtung nach Anspruch 9,
**dadurch gekennzeichnet,**
daß der Federabschnitt (29) gegen die unteren Schenkel (7, 8) des V-Abschnittes (4) gesetzt ist.

11. Greifereinrichtung nach Anspruch 9,
**dadurch gekennzeichnet,**
daß der Federabschnitt (29) in Nuten (30, 31) der Spaltbegrenzungswänden (S', S'') befestigt ist.

12. Greifereinrichtung nach einem oder mehreren der Ansprüche 3, 4, 6 oder 7,
**dadurch gekennzeichnet,**
daß die Gelenkstelle (14) von einem gelenkpfannenartigen Verbindungseingriff (15) gebildet und die Fesselung der V-Schenkel (7, 8) zueinander über eine Formschlußhalterung z. B. Klebung, Aufspritzung des Polsters (20) erzielt ist.

13. Greifereinrichtung nach einem oder mehreren der Ansprüche 1, 2, 5, 6, 7 oder 8,
**dadurch gekennzeichnet,**
daß der V-Scheitel (VS) durch eine seitliche Einschnürung (36, 37) oder mittige Bohrung (33) querschnittsgeschwächt ist.

14. Greifereinrichtung nach einem oder mehreren der Ansprüche 1, 2, 5, 6, 7, 8 oder 13,
**dadurch gekennzeichnet,**
daß der Greiferarm (2) winklig ansetzend zum Greifergehäuse (38) auf seiner Breitseite eine oder mehrere die Gelenkstelle (14) erzeugende Kerben (40, 40') besitzt.

15. Greifereinrichtung nach Anspruch 1 oder 2,
**dadurch gekennzeichnet,**
daß durch V-förmige Erstreckung (42) der etwa querschnittsgleiche durchlaufende Greiferarm (2) gebildet ist.

## Claims

1. Gripper device (1) on sheet-fed rotary printing machines, consisting of a sheet-gripper rest (6) and of a sheet gripper (1') which has a gripper housing (12) pivotable about a gripper shaft and having a gripper arm (2) possessing an articulation point (14) with an elastic restoring force which is arranged near the extension of a gripper finger (3), the pressure face (5) of which is located on one side of the connecting line (L-L) between the gripper-shaft centre (M) and the front edge (13) of the gripper-finger pressure face (5), characterized in that the articulation point (14) is arranged on the connecting line (L-L) or on the side of the connecting line (L-L) located opposite the gripper finger (3).

2. Gripper device according to Claim 1, characterized in that the articulation point (14) designed as an elastic buckle-bending point is produced by means of a gap (S) extending from the gripper top side into the gripper (1) approximately as far as the connecting line (L-L) and is formed by the V-apex (VS) of the gripper-finger extension (3'), the said V-apex being located on the far side of the connecting line (L-L) and reaching below the sheet-gripper rest (6).

3. Gripper device according to Claim 2, characterized in that the articulation point (14) is formed by a joint pin (22), and the gap (S) contains a cushion (20) embodying the elastic restoring force.

4. Gripper device according to Claim 3, characterized in that at least one bearing face (A) between cushion (20) and gap-limiting wall (S') is of convex shape.

5. Gripper device according to Claim 2, characterized by a compression spring (27) bridging the gap (S).

6. Gripper device according to Claim 2 or 3, characterized in that the cushion (20) is in positive engagement with the gap-limiting walls (S) and (S'').

7. Gripper device according to Claim 6, characterized in that the positive engagement is achieved by means of dovetailed projections (18, 19) of the cushion (20).

8. Gripper device according to Claim 2, characterized by a leaf spring (28) arranged in the gap (S).

9. Gripper device according to one or more of Claims 1 to 8, characterized in that the articulation point (14) is formed by a spring portion (29) arranged in the region of the V-apex (VS).

10. Gripper device according to Claim 9, characterized in that the spring portion (29) is set against the lower legs (7, 8) of the V-shaped portion (4).

11. Gripper device according to Claim 9, characterized in that the spring portion (29) is fastened in grooves (30, 31) of the gap-limiting walls (S', S'').

12. Gripper device according to one or more of Claims 3, 4, 6 or 7, characterized in that the articulation point (14) is formed by a connecting engagement (15) resembling a joint cup, and the retention of the V-legs (7, 8) relative to one another is achieved via a positive connection, for example adhesive bonding, injection-moulding on of the cushion (20).

13. Gripper device according to one or more of Claims 1, 2, 5, 6, 7 or 8, characterized in that the V-apex (VS) is weakened in cross-section by a lateral contraction (36, 37) or a central bore (33).

14. Gripper device according to one or more of Claims 1, 2, 5, 6, 7, 8 or 13, characterized in that the gripper arm (2) possesses on its wide side, and set at an angle to the gripper housing (38), one or more notches (40, 40') which produce the articulation point (14).

15. Gripper device according to Claim 1 or 2, characterized in that the continuous gripper arm (2) of approximately equal cross-section is formed by a V-shaped extension (42).

## Revendications

1. Dispositif preneur (1) de machines rotatives à imprimer des feuilles, se composant d'un appui (6) du preneur de feuille et d'un preneur de feuille (1') qui comporte un boîtier (12) oscillant autour d'un arbre ainsi qu'un bras (2) qui possède un lieu d'articulation (14) qui a une force élastique de rappel et qui est disposé à proximité d'un appendice formant un doigt (3) du preneur et dont la surface de serrage(5) est située sur un côté d'une ligne L-L de liaison entre le centre (M) de l'arbre du preneur et le bord antérieur (13) de la surface de serrage (5) du doigt du preneur, caractérisé en ce que le lieu d'articulation (14) est disposé sur la ligne de liaison (L-L) ou sur le côté de la ligne de liaison (L-L) qui est opposé à celui du doigt (3) du preneur.

2. Dispositif preneur selon la revendication 1, caractérisé en ce que le lieu d'articulation (14), qui est conformé en lieu d'inflexion élastique, est produit par un intervalle (S) qui va du côté supérieur du preneur (1) en pénétrant dans ce dernier et atteignant approximativement la ligne de liaison (L-L), ainsi que par le sommet (VS) du V de l'appendice (3') formant le doigt du preneur, ce sommet étant situé de l'autre côté de la ligne de liaison (L-L) et allant jusque sous l'appui (6) du preneur de feuille.

3. Dispositif preneur selon la revendication 2, caractérisé en ce que le lieu d'articulation (14) est formé d'un axe d'articulation (22) et l'intervalle (S) renferme un coussin (20) matérialisant la force élastique de rappel.

4. Dispositif preneur selon la revendication 3, caractérisé en ce qu'au moins l'une (A) des surfaces d'appui situées entre le coussin (20) et la paroi (S') délimitant l'intervalle a une forme bombée.

5. Dispositif preneur selon la revendication 2, caractérisé par un ressort de compression (27) qui va d'un côté à l'autre de l'intervalle (S).

6. Dispositif preneur selon la revendication 2 ou 3, caractérisé en ce que le coussin (20) est engagé par complémentarité de formes avec les parois (S) ainsi que (S'') qui délimitent l'intervalle.

7. Dispositif preneur selon la revendication 6, caractérisé en ce que l'engagement par complémentarité de formes est produit par des protubérances en queue d'aronde (18, 19) du coussin (20).

8. Dispositif preneur selon la revendication 2, caractérisé par une lame de ressort (28) disposée dans l'intervalle (S).

9. Dispositif preneur selon l'une ou plusieurs des revendications 1 à 8, caractérisé en ce que le lieu d'articulation (14) est formé d'un élément de ressort (29) disposé dans la zone du sommet (VS) du V.

10. Dispositif preneur selon la revendication 9, caractérisé en ce que l'élément de ressort (29) est placé contre les ailes inférieures (7, 8) de la partie (4) en V.

11. Dispositif preneur selon la revendication 9, caractérisé en ce que l'élément de ressort (29) est fixé dans des gorges (30, 31) des parois (S', S'') qui délimitent l'intervalle.

12. Dispositif preneur selon l'une ou plusieurs des revendications 3, 4, 6 ou 7, caractérisé en ce que le lieu d'articulation (14) est formé d'une jonction articulée (15) de type à cavité articulaire et le lien des ailes (7, 8) du V est assuré par une fixation à complémentarité de formes, par exemple par collage, réalisation du coussin (20) par injection.

13. Dispositif preneur selon l'une ou plusieurs des revendications 1, 2, 5, 6, 7 ou 8, caractérisé en ce que le sommet (VS) du V comporte un affaiblissement de section formé d'un rétrécissement latéral (36, 37) ou d'un trou central (33).

14. Dispositif preneur selon l'une ou plusieurs des revendications 1, 2, 5, 6, 7, 8 ou 13, caractérisé en ce que le bras (2) du preneur, qui forme un prolongement du boîtier (38) du preneur en inscrivant un angle avec lui, comporte sur le côté large une ou plusieurs encoches (40, 40') produisant le lieu d'articulation (14).

15. Dispositif preneur la revendication 1 ou 2, caractérisé en ce que le bras (2) du preneur, qui a une section sensiblement constante sur sa longueur, est formé par une portion (42) en forme de V.
